# EUROPÄISCHE PATENTSCHRIFT

(11) **EP 0 089 499 B1**
(45) Veröffentlichungstag und Bekanntmachung des Hinweises auf die Patenterteilung: **27.12.1985**
(21) Anmeldenummer: 83101676.1
(22) Anmeldetag: 22.02.1983
(51) Int. Cl.: E21C 25/42

(54) **Schneidwerkzeug für eine Schrämkette oder einen Schrämriemen**
Cutter tool for a cutting chain or a cutting belt
Outil tranchant pour une chaîne ou une courroie d'haveuse

(30) Priorität: 15.03.1982 DE 3209391
(43) Veröffentlichungstag der Anmeldung: 28.09.1983
(73) Patentinhaber: Maschinenfabrik Korfmann GmbH, D-58455 Witten (DE)
(72) Erfinder: Mylewski, Johann, D-4630 Bochum-Wattenscheid (DE)
(74) Vertreter: Patentanwälte Wenzel & Kalkoff

## Beschreibung

Die Erfindung betrifft ein Schneidwerkzeug für eine Schrämkette oder einen Schrämriemen, das aus einem Grundkörper mit daran befestigten Schneidplaketten besteht, die aus einem Schneidkörper mit einem Befestigungsansatz gebildet sind.

Bei dem Einsatz von Schrämketten oder Schrämriemen zum Schneiden von Steinen stumpfen die Schneidwerkzeuge sehr schnell ab, so daß vor einem nennenswerten Verschleiß an dem zugehörigen Schrämarm bzw. an der Schrämkette oder dem Schrämriemen die Schneidwerkzeuge ausgewechselt werden müssen. Zumindest bei Schrämketten sind die Schneidplaketten in der Regel aufgelötet, so daß der Grundkörper und gegebenenfalls das die Schneidplakette tragende Kettenglied komplett ausgewechselt und mit einer frischen Schneidplakette bestückt werden muß. Diese Betriebsweise ist sehr umständlich, da zum Teil eine Zerlegung der Schrämkette erforderlich ist, in jedem Fall bedarf es zum Betrieb einer Schrämmaschine eines erheblichen Nebenaufwandes zur Sicherstellung der Aufarbeitung verschlissener Schrämketten.

Es ist deshalb schon vorgeschlagen worden, die Befestigung der Schneidwerkzeuge mit Hilfe einer Schraubverbindung zu bewirken, die im eingebauten Zustand der Kette gelöst und ein frisches Schneidwerkzeug eingeschraubt oder eingeklemmt werden kann. Im Dauerbetrieb geben jedoch Schraubverbindungen dann Anlaß zu Schwierigkeiten, wenn das für die Kühlung des Schneidvorganges benutzte Kühl- und Schwemmwasser, das keine schmierenden Zusätze enthält, in die Schraubverbindungen eindringt. Nach Stillstandszeiten, beispielsweise für die Dauer eines Wochenendes, bewirkt die dabei eintretende Korrosion eine Schwergängigkeit, die oftmals dazu führt, daß eine Schraube nur schwer oder überhaupt nicht mehr gelöst werden kann. Das hat zur Folge, daß oftmals Kettenglieder oder auch Schrämriemen als unbrauchbar ausgemustert werden müssen, obwohl sie ohne die Schwierigkeiten bei den Schraubverbindungen noch weiterhin eingesetzt werden könnten.

Es ist demnach die Aufgabe der Erfindung, ein Schneidwerkzeug für eine Schrämkette oder einen Schrämriemen vorzuschlagen, dessen Befestigung ohne den Einsatz von Lot oder von Schraubverbindungen vorgenommen wird und dessen Lösbarkeit von der Schrämkette oder einem Schrämriemen auch noch nach längeren Stillstandszeiten problemlos gelingt.

Die Erfindung wird darin gesehen, daß der Grundkörper an der der Abtragsfläche zugewandten Seite mit einer Öffnung versehen ist, daß der Schneidkörper der Schneidplakette durch die Öffnung hindurchragt und daß der Befestigungsansatz der Schneidplakette einerseits an der Rückseite der Öffnung unter Bildung eines Formschlusses und andererseits an einem Teil eines Kettengliedes, einem Riemenabschnitt oder an einem Formstück anliegt, das einen Hohlraum des Grundkörpers annähernd ausfüllt und lösbarer oder fester Bestandteil der Schrämkette oder Schrämriemens ist.

Die Erfindung schlägt also vor, daß der Grundkörper des Schneidwerkzeuges die Schneidplakette teilweise übergreift und zwar in der Art, daß durch die Öffnung lediglich der Schneidkörper der Schneidplakette hindurchragt. Selbst wenn sich in der formschlüssigen Anlage des Befestigungsansatzes der Schneidplakette an dem Grundkörper Passungsrost bilden sollte und insofern bei der Demontage einer verschlissenen Schneidplakette eine Schwergängigkeit zu überwinden ist, kann durch gezielte Schläge auf die verschlissene Schneidfläche der Schneidplakette diese formschlüssige Verbindung mit an Sicherheit grenzender Wahrscheinlichkeit gelöst werden. Dies gilt insbesondere für den Fall, daß der Grundkörper aus einer Kappe aus Feinguß besteht, der sehr robust ist und folglich eine derartige Behandlung ohne Beschädigungen übersteht.

Der Befestigungsansatz der Schneidplakette liegt mit seiner Rückseite an einem Teil des Kettengliedes oder eines Riemenabschnittes an, um das Herausgleiten aus der Öffnung in dem Grundkörper zu vermeiden. Bei einer kappenartigen Ausführung des Grundkörpers ist es zweckmäßig, daß der Hohlraum des Grundkörpers mit einem Formstück ausgefüllt ist, dessen äußere Gestalt annähernd der Gestalt des Hohlraumes entspricht und das an der Rückseite des Befestigungsansatzes der Schneidplakette anliegt. Für diesen Fall ergibt sich eine geradezu ideale Krafteinleitung des Schneidwerkzeuges in die Kette bzw. in den Riemen, wenn darüber hinaus das Formstück lösbarer oder fester Bestandteil der Kette oder des Riemens ist. Die quer zur Laufrichtung des Schneidwerkzeuges wirkenden Druckkräfte werden dann direkt über das Formstück auf die darunterliegende Kette bzw. den Riemen und den sie stützenden Schrämarm geleitet. Die parallel zur Laufrichtung auftretenden Schneidkräfte werden wegen des vorhandenen Formschlusses zwischen dem Grundkörper und dem Formstück ebenfalls direkt in die Kette bzw. den Riemen eingeleitet. Es bedarf daher nur einer sehr schwachen Befestigung des Grundkörpers an dem Formstück, beispielsweise mit Hilfe von Spannhülsen, die weniger irgendwelche Kräfte aus dem Schneidvorgang übertragen, als vielmehr nur die Lage des Grundkörpers gegenüber dem Formstück sichern.

In besonders vorteilhafter Weiterbildung ist zwischen dem Formstück und dem Grundkörper an der in Laufrichtung der Kette oder des Riemens vorderen Seite mit Hilfe eines Vorsprunges ein vertikal zur Laufrichtung wirksamer Formschluß vorgesehen, so daß es nur noch einer Befestigung an der Hinterseite zwischen beiden Teilen bedarf. Auch hierfür kann eine Spannhülse bzw. ein dünnwandiger, hohler Verschlußbolzen verwendet werden, dessen Enden als Sicherung gegen Herausfallen leicht aufgespreizt werden. Ebenso leicht kann ein derartiger Verschlußbolzen wieder entfernt werden, was in einfacher Weise mit Hilfe eines Splintetreibers oder Dornes und einem Hammerschlag bewirkt werden kann. Ein in dieser Weise an der Kette bzw. dem Riemen befestigter Grundkörper ist jederzeit ohne Beschädigung irgendwelcher Teile lösbar.

Gemäß einer Weiterbildung der Erfindung ist die Schneidplakette nicht nur auswechselbar, sie trägt auch mehrere Schneidkanten, so daß ein Umsetzen der Schneidplakette wieder eine unverbrauchte Schneidkante an die Schneidstelle bringt. Beispielsweise können 4, 6 oder auch jede andere Anzahl an Schneidkanten gewählt werden, wobei dann die Umrißgestalt des Befestigungsansatzes die gleiche Anzahl an Kanten bzw. Ecken aufweist und die formschlüssige Anlagefläche an dem Grundkörper ebenfalls.

Insbesondere im Zusammenhang mit Schrämriemen, die weniger belastbar sind als eine Schrämkette, können die Andrückkräfte des Schneidwerkzeuges an die Abtragsfläche nicht besonders hoch gewählt werden. Während mit Schrämketten ein Abtrag bewirkt werden kann, der zwischen einem Zerdrücken und einem Abschaben des Gesteines liegt, kommt bei einem Schrämriemen beinahe nur ein schneidender Abtrag in Frage. Es ist daher bei Schneidriemen besonders wichtig, daß die jeweilige Schneidkante einen positiveh Schnittwinkel aufweist und hinter der Schneidkante ein Freiwinkel vorhanden ist. Unter positivem Schnittwinkel ist ein Winkel von weniger als 90° zwischen der frischen Abtragsfläche und der in Laufrichtung weisenden Schneidfläche der Schneidkante zu verstehen.

In erster Linie ist bei dem erfindungsgemäßen Schneidwerkzeug die Schneidfläche mit Diamanten besetzt, aber auch die der Abtragsfläche zugewandte Freifläche des Schneidkörpers kann mit Diamanten besetzt sein; in besonderen Anwendungsfällen kann auch eine alleinige Besetzung von Diamanten der Freifläche vorteilhaft sein. Unabhängig von der Diamantbesetzung der einzelnen Flächen schafft die Anbringung der Schneidplakette bei dem erfindungsgemäßen Schneidwerkzeug für gute Schnittbedingungen annähernd ideale Voraussetzungen. Bei einer leichten Schrägstellung der der Abtragsfläche zugewandten Seite des Grundkörpers kommt es automatisch zu den genannten günstigen Winkeln, wenn die jeweiligen Schneidflächen des Schneidkörpers kegelstumpfartig nach innen gezogen sind. In dieser Weise gelingt eine sehr riemenschonende Betriebsweise, da stets optimale Schnittbedingungen erreicht werden.

Bei dem erfindungsgemäßen Schneidwerkzeug ist der Abstand zwischen dem Schneid-Angriffspunkt und dem Riemenzentrum gering, so daß auch nur ein geringes Aufstellmoment des Grundkörpers während des Schnittes vorhanden ist. Das mit dem Aufstellen des jeweiligen Grundkörpers verbundene Hineingehen der Schneidkante in die Abtragsfläche und die damit verbundene schlagartig ansteigende Schneidleistung kann zu einer Gefährdung der Kette oder des Riemens führen. Zur Vermeidung dieses Effektes ist es vorteilhaft, die Schneidplakette an der hinteren Seite des Grundkörpers anzubringen, so daß die Schneidkante annähernd vertikal über dem Kippunkt des Grundkörpers liegt. Ein Aufstellen des Grundkörpers bewirkt dann keine Verlagerung mehr in Vorschubrichtung, sondern im wesentlichen parallel dazu.

In dieser Weise sind zwar die Folgen einer Aufrichtbewegung des Grundkörpers gemildert, die Aufrichtbewegung selbst wird jedoch dadurch nicht verhindert. In Weiterbildung schlägt die Erfindung deshalb vor, daß an der Vorderseite des Grundkörpers eine Hartmetallplatte oder ein Hartmetallstift eingelassen ist, die jeweils im Falle einer Berührung des Grundkörpers mit der Abtragsfläche einen übermäßigen Verschleiß an dieser Stelle vermeiden. Da sie auswechselbar sind, können sie nach ihrer Verschleißung durch neue ersetzt werden.

Nachfolgend werden Ausführungsbeispiele der Erfindung, die in der Zeichnung dargestellt sind, näher erläutert; darin bedeutet
Fig. 1 eine Querschnittsansicht durch ein erfindungsgemäßes Schneidwerkzeug an einem Schrämriemen,
Fig. 2 ein weiteres Ausführungsbeispiel eines erfindungsgemäßen Schneidwerkzeuges in Verbindung mit einem gebauten Schrämriemen und
Fig. 3 eine Querschnittsansicht entlang der Linie 111-111 der Fig. 1.

Bei dem in der Fig. 1 dargestellten Ausführungsbeispiel wird die Erfindung in Verbindung mit einem Schrämriemen 1 verdeutlicht, der einstückig mit allen notwendigen Vorsprüngen und Zusatzteilen ausgebildet ist. Dazu gehören in erster Linie Blöcke 2, die in regelmäßigen Abständen auf der Unterseite des Riemens 1 angeordnet sind und Formstücke 14 an den Blöcken gegenüberliegenden Stellen auf der der Abtragsfläche 4 zugewandten Seite des Riemens 1. Der Riemen 1 besteht vorzugsweise aus Kunststoff mit einer Gewebeeinlage aus Glas-, Kohlenstoff oder Stahlfasern (nicht dargestellt) in seinem Zentrum.

Auf der der Abtragsfläche 4 zugewandten Seite ist das erfindungsgemäße Schneidwerkzeug 3 angeordnet, das aus einem Grundkörper 56 und aus einer Schneidplatte 7 besteht. Innerhalb des Grundkörpers 6 an der der Abtragsfläche zugewandten Seite befindet sich eine Öffnung 8, durch die eine Schneidplakette 7, und zwar deren Schneidkörper 10 hindurchragt, der einen darunterliegenden Befestigungsansatz 9 trägt. Der Befestigungsansatz 9 weist die Form eines regelmäßigen Sechsecks auf, die auch als Anlagefläche auf der Rückseite der Öffnung 8 in dem Grundkörper 6 ausgebildet ist. Der Schneidkörper 7 weist ebenfalls eine regelmäßige Sechseckform auf, die jedoch gegenüber dem Befestigungsansatz 9 um 30° versetzt angeordnet ist. Aufgrund der Schrägstellung der der Abtragsfläche 4 zugewandten Seite des Grundkörpers 6 befindet sich mit der Abtragsfläche 4 stets nur eine Schneidkante des Schneidkörpers 10 im Schnitteingriff.

Der Grundkörper 6 ist formschlüssig auf das Formstück 14 aufgestülpt, wobei ein Vorsprung 15 an der Vorderseite des Grundkörpers beim Aufsetzen eine Schwenkbewegung erfordert und dazu führt, daß diese Seite des Grundkörpers 6 gegenüber dem Formstück 14 quer zur Laufrichtung des Riemens 1 formschlüssig verankert ist. An der hinteren Seite des Grundkörpers 6 befinden sich zwei Querbohrungen, die mit einer Bohrung 27 (Fig. 3) innerhalb des Formstückes 14 ausgefluchtet sind, und durch die ein Verschlußbolzen 16 hindurchgesteckt ist.

Zur Schonung des Formstückes 14 ist an der der Schneidplakette 7 zugewandten Seite eine Ausnehmung vorhanden, in die eine Stahlplatte 18 eingelegt ist. An ihr liegt der Befestigungsansatz 9 der Schneidplakette 7 an und durch sie wird direkt der Schnittdruck aus dem Schneidvorgang der Schneidplakette 7 aufgenommen.

Bei starker Beanspruchung des Riemens 1 besteht die Gefahr, daß der Grundkörper 6 leicht aufgerichtet wird, sich also an seiner Vorderseite anhebt infolge eines Momentes, das aus dem Abstand zwischen der Schneid-Angriffsstelle und der Riemenzugkraft sich ergibt. Dabei kann nicht ausgeschlossen werden, daß der Grundkörper 6 mit seiner vorderen Seite die Abtragsfläche 4 berührt. Um dem dann zu erwartenden Verschleiß entgegenzuwirken, ist an dieser Stelle eine Hartmetallplatte 20 angeordnet, deren Schaft 21 in einer entsprechenden Bohrung 19 steckt. Die Hartmetallplatte 20 kann sehr leicht ausgewechselt oder gedreht werden.

Das in der Fig. 2 dargestellte Ausführungsbeispiel unterscheidet sich von dem gemäß der Fig. 1 hauptsächlich durch die unterschiedliche Riemenkonstruktion und die dadurch bedingten Abänderungen. Das Formstück 14 besteht bei diesem Ausführungsbeispiel aus Stahl und ist mit Hilfe von Schrauben 25 von unten her auf den Riemen 1 aufgeschraubt. Der Riemen 1 ist als durchgehender Flachriemen ausgebildet, an dessen Unterseite aus Kunststoff bestehende Blöcke 2 mit Hilfe der Schrauben 25 befestigt sind. In beiden Ausführungsbeispielen sind die Führungen des zugehörigen Schrämarmes nicht weiter dargestellt, da sie für die Ausgestaltung der Erfindung unwesentlich sind. Da das Formstück 14 ohnehin aus Stahl besteht, z. B. aus Feinguß, bedarf es keiner Stahlplatte 18, sondern die Schneidplakette 7 liegt mit ihrem Befestigungsansatz 9 direkt an dem Formstück 14 an.

Im Gegensatz zu dem Ausführungsbeispiel gemäß Fig. 1 sind bei einem gebauten Riemen Löcher für die Schrauben 25 erforderlich. In diesem Fall ist darauf zu achten, daß durch die entsprechenden Löcher in dem Riemen 1 nicht das darinnenliegende Gewebe zur Verstärkung des Riemens beschädigt oder so weit unterbrochen wird. daß sich gefährliche Abrißmöglichkeiten ergeben. Es ist daher zweckmäßig, für diesen Fall Riemen 1 vorzusehen, die in ihrer Mitte keinerlei Stützgewebe enthalten oder bei der Herstellung bereits die Löcher in der Weise berücksichtigt sind, daß das Gewebe ohne Unterbrechung seitlich in den verbleibenden Riemenbereichen untergebracht wird.

Statt einer Hartmetallplatte 20 ist an der Vorderseite des Grundkörpers 6 ein Hartmetallstift 24 eingelassen, der gegebenenfalls über die Bohrung 19 zugänglich ist und herausgeschlagen werden kann, wenn z. B. der Verschleiß dies erfordert. Er dient ebenso wie die Hartmetallplatte 20 zur Schonung des Grundkörpers 6, wenn es zu einer Aufrichtbewegung während des Schneidvorganges kommt.

In der Fig. 3 ist eine Schnittansicht entlang der Linie 111-111 in der Fig. 1 dargestellt. Teile des Schrämarmes sind ebenfalls nicht dargestellt, da sie im Zusammenhang mit der Erfindung unerheblich sind. Aus dieser Ansicht wird deutlich, daß die Schneidplakette 7 gemäß den Darstellungen in den Fig.1 und 2 nur einen Teil der Schrämschlitzbreite abdeckt. Es sind daher an einer Schrämkette oder an einem Schrämriemen 1 unterschiedlich gestaltete Grundkörper 6 vorhanden, bei denen die Öffnung 8 nicht symmetrisch zur Mittelebene des Grundkörpers 6 angeordnet sind, sondern versetzt. Ebenso ist die Anordnung von zwei Öffnungen 8 innerhalb ein und desselben Grundkörpers 6 möglich, wobei dann beide Öffnungen 8 symmetrisch zur Mittelebene des Grundkörpers 6 angeordnet sind, so daß Schneidplaketten 28 jeweils seitlich des Grundkörpers zum Einsatz kommen. Da diese Schneidplaketten 28 einem hinter der Zeichnungsebene zugeordneten Grundkörper angehören, sind sie in der Fig. 3 gestrichelt dargestellt. Dabei sind die Schneidplaketten 28 in üblicher Weise aufgebaut und liegen auch in der in den Fig. 1 und 2 jeweils dargestellten Weise an dem Formstück 14 direkt oder indirekt an. Zur Erfassung der in der Fig. 3 nicht von den Schneidkanten abgedeckten Bereiche kommt auch eine Anordnung der Schneidplaketten 7 in einer Staffelung in Frage, also in Laufrichtung hintereinander, jedoch zur Mitte hin leicht seitlich versetzt. Dabei kann die entsprechende Seite des Grundkörpers stufig ausgebildet sein, damit auch die hinten liegende Schneidplakette bei im übrigen gleicher Gestalt die Abtragsfläche 4 erreicht. Auf diese Weise wird stets eine gleichmäßige Belastung auf die darunterliegende Kette bzw. den Riemen 1 aufgebracht, so daß es zu keinen Kippkräften innerhalb der Führung des Schrämarmes kommt. Aus Kostengründen kann es jedoch zweckmäßig sein, an jedem Grundkörper jeweils nur eine einzige Schneidplakette 7 anzubringen und durch Versetzen gegenüber der Mittellinie die Abdeckung des gesamten Schrämprofils zu erreichen; lediglich die am weitesten seitlich angeordneten Schneidplaketten können auf ein und demselben Grundkörper angebracht sein.

Das Umsetzen oder Auswechseln einer Schneidplakette 7 bei einem Schneidwerkzeug 3 gemäß der Erfindung ist denkbar einfach. Mit Hilfe von hydraulischen Zangen, die ohnehin in der Umgebung einer Schrämmaschine bereitgehalten werden, kann der Verschlußbolzen 16 ohne vorherige Vorbereitung aus der Bohrung 27 herausgedrückt und der Grundkörper 6 abgehoben werden. Damit ist die Schneidplakette 7 bereits befreit, allenfalls ist noch ein geringer Druck oder Schlag zum Lösen des Befestigungsansatzes 9 aus der entsprechenden Anlageform notwendig. Danach wird die Schneidplakette gedreht oder durch eine frische ersetzt und der Grundkörper 6 in einer Schwenkbewegung um den Vorsprung 15 wieder auf das Formstück 14 aufgesetzt. Anschließend wird ein neuer Verschlußbolzen 16 in die Bohrung 27 eingesetzt und mit Hilfe derselben hydraulischen Zange an den Enden konisch aufgeweitet, so daß er nicht herausfallen kann.

Es ist also keinerlei Schraubverbindung zu lösen, so daß auch die eingangs geschilderten Schwierigkeiten in Verbindung mit Schraubverbindungen nicht auftreten. Selbst die in das Formstück 14 eingeschraubten Schrauben 25 gemäß dem Ausführungsbeispiel der Fig. 2 müssen in der Regel während der gesamten Lebenszeit des Riemens 1 nicht gelöst werden. Sollte nach einem unglücklichen Zufall doch das Lösen dieser Schrauben 25 erforderlich sein, ist nur mit geringen Schwierigkeiten zu rechnen, da ein Zutritt von Wasser in die Schraubverbindung unwahrscheinlich ist, da der aus Kunststoff bestehende Riemen als Dichtung gegenüber dem Formstück 14 und auch der jeweils aus Kunststoff bestehende Block 2 als Dichtung gegenüber den Schraubenköpfen wirkt. Das Eindringen von Wasser zu den Schraubenschäften ist daher sehr unwahrscheinlich. Damit sind gute Voraussetzungen geschaffen, daß das Lösen der Schrauben 25, sollte es jemals erforderlich sein, auf Anhieb gelingt.

Als Material für die Schneidkörper 9 der Schneidplatten 7 kommt Hartmetall, insbesondere aber gefaßte Diamanten in Frage, die geschliffen oder als Splitter in einer Bindung wahllos oder gerichtet eingelassen sind. Bei der Verwendung von Diamanten, die den geschilderten günstigen Schnittwinkeln unterliegen, ergibt sich ein so günstiger Schnitt, daß der Reibungsanteil gegenüber einem mehr schabenden Abtrag weitaus geringer ist. Das führt dazu, daß während des Schneidvorganges weniger Wärme entsteht, so daß auch weniger Kühl- und Spülwasser verwendet werden kann. Das ist besonders für solche Anwendungsfälle wichtig, bei denen das Kühl- und Spülwasser nicht wieder zusammenläuft, sondern im Boden versickert. Es muß dann gesondert und in Höhe der verbrauchten Menge zur Einsatzstelle gebracht werden, was mit weiteren Kosten verbunden ist. Mit dem erfindungsgemäßen Schneidwerkzeug ist eine Reduzierung der Wassermenge von beispielsweise 280 Ltr./Min. auf ca. 50 Ltr./Min. möglich bei im übrigen gleicher Vorschubgeschwindigkeit und Eingriffslänge.

## Patentansprüche

1. Schneidwerkzeug für eine Schrämkette oder einen Schrämriemen, bestehend aus einem Grundkörper (6) mit daran befestigten Schneidplaketten (7), die aus einem Schneidkörper (10) mit einem Befestigungsansatz gebildet sind, dadurch gekennzeichnet, daß der Grundkörper (6) an der der Abtragsfläche (4) zugewandten Seite mit einer Öffnung (8) versehen ist, daß der Schneidkörper (10) der Schneidplakette (7) durch die Öffnung (8) hindurchragt, und daß der Befestigungsansatz (9) der Schneidplakette (7) einerseits an der Rückseite der Öffnung (8) unter Bildung eines Formschlusses und andererseits an einem Teil eines Kettengliedes, einem Riemenabschnitt oder an einem Formstück (14) anliegt, das einen Hohlraum des Grundkörpers (6) annähernd ausfüllt und lösbarer oder fester Bestandteil der Schrämkette oder Schrämriemens (1) ist.

2. Schneidwerkzeug nach Anspruch 1, dadurch gekennzeichnet, daß der Grundkörper (6) als Kappe aus Feinguß ausgebildet ist.

3. Schneidwerkzeug nach Anspruch 1 und 2, dadurch gekennzeichnet, daß das Formstück (14) aus Stahl besteht und an der Schrämkette oder dem Schrämriemen (1) angeschraubt ist.

4. Schneidwerkzeug nach Anspruch 1 und 2, dadurch gekennzeichnet, daß das Formstück (14) mit einer Ausnehmung versehen ist, daß in die Ausnehmung eine Stahlplatte (18) eingelegt ist, und daß die Stahlplatte (18) an der Rückseite des Befestigungsansatzes (9) der Schneidplakette (7) anliegt.

5. Schneidwerkzeug nach einem der Ansprüche 1 bis 4, dadurch gekennzeichnet, daß zwischen dem Formstück (14) und dem Grundkörper (6) an der in Laufrichtung der Kette oder des Riemens (1) vorderen Seite mit Hilfe eines Vorsprunges ein vertikal zur Laufrichtung wirksamer Formschluß vorgesehen ist, und daß an der hinteren Seite ein Verschlußbolzen (16) oder eine Verschlußhülse durch ausgefluchtete Bohrungen (27) in dem Formstück (14) und dem Grundkörper (6) eingesteckt ist.

6. Schneidwerkzeug nach einem der vorhergehenden Ansprüche, dadurch gekennzeichnet, daß die Umfangsgestalt des Befestigungsansatzes (9) der Schneidplakette (7) und die der Anlagefläche des Grundkörpers (6) als regelmäßiges Vieleck, insbesondere als Quadrat oder Sechseck ausgebildet ist.

7. Schneidwerkzeug nach einem der vorhergehenden Ansprüche, dadurch gekennzeichnet, daß die die Öffnung beinhaltende Seite des Grundkörpers (6) mit der Laufrichtung der Kette oder des Riemens (1) einen spitzen Winkel einschließt, und daß der größte Abstand dieser Seite von der Kette oder dem Riemen (1) an der vorderen Seite des Grundkörpers (6) liegt.

8. Schneidwerkzeug nach einem der vorhergehenden Ansprüche, dadurch gekennzeichnet, daß an der Vorderseite des Grundkörpers (6) eine Hartmetallplatte (20) oder ein Hartmetallstift (24) eingelassen sind, die jeweils auf die Abtragsfläche weisen.

9. Schneidwerkzeug nach Anspruch 6, dadurch gekennzeichnet, daß der Schneidkörper (10) Schneidkanten in der Anzahl der Eckenzahl des Befestigungsansatzes (9) aufweist, und daß jede Schneidkante einen positiven Schnittwinkel und einen Freiwinkel aufweist.

10. Schneidwerkzeug nach einem der vorhergehenden Ansprüche, dadurch gekennzeichnet, daß der Grundkörper (6) mit einer weiteren Öffnung und einer weiteren Schneidplakette (28) versehen ist, und daß die Schneidplaketten (28) symmetrisch zur Längsachse des Grundkörpers (6) angeordnet sind.

11. Schneidwerkzeug nach einem der vorhergehenden Ansprüche, dadurch gekennzeichnet, daß die jeweilige Öffnung (8) und die jeweilige Schneidplakette (7) am hinteren Ende des Grundkörpers (6) angeordnet sind.

## Claims

1. A cutting tool for a cutter chain or a cutter belt, consisting of a main body (6) having cutter bits (7) fastened to it, which are formed respectively from a cutter body (10) having a fixing lug, characterized in that the main body (6) at the side next the workface (4) is provided with a opening (8), that the cutter body (10) of the cutter bit (7) projects through the opening (8), and that the fixing lug (9) of the cutter bit (7) rests at one side against the rear of the opening (8) to form a positive fit and at the other side against part of one link of the chain, a section of the belt or a shaped piece (14) which nearly fills a cavity in the main body (6) and is a detachable or fixed component of the cutter chain or cutter belt (1).

2. A cutting tool as in Claim 1, characterized in that the main body (6) is made as a quality-cast cap.

3. A cutting tool as in Claim 1 and 2, characterized in that the shaped piece (14) consists of steel and is bolted to the cutter chain or the cutter belt (1).

4. A cutting tool as in Claim 1 and 2, characterized in that the shaped piece (14) is provided with a recess, that a steel plate (18) is inlaid into the recess, and that the steel plate (18) rests against the rear of the fixing lug (9) of the cutter bit (7).

5. A cutting tool as in one of the Claims 1 to 4, characterized in that at that side of the shaped piece (14) and the main body (6), which is to the front in the direction of travel of the chain or belt (1), a positive fit effective perpendicularly to the direction of travel is provided between them by means of a projection, and that at the side which is to the rear a locking pin (16) or a locking sleeve is inserted in holes (27) drilled in alignment in the shaped piece (14) and the main body (6).

6. A cutting tool as in one of the preceding Claims, characterized in that the circumferential shape of the fixing lug (9) of the cutter bit (7) and that of the area of contact on the main body (6) are made as regular polygons, in particular as squares or hexagons.

7. A cutting tool as in one of the preceding Claims, characterized in that the side of the main body (6) including the opening includes with the direction of travel of the chain or belt (1) an acute angle, and that the greatest distance of this side from the chain or belt (1) lies at the front side of the main body (6).

8. A cutting tool as in one of the preceding Claims, characterized in that at the front side of the main body (6) a hard metal plate (20) or a hard metal pin (24) is let in, which point respectively towards the workface.

9. A cutting tool as in Claim 6, characterized in that the cutter body (10) exhibits cutting edges as many in number as the corners of the fixing lug (9), and that each cutting edge exhibits a positive cutting angle and a clearance angle.

10. A cutting tool as in one of the preceding Claims, characterized in that the main body (6) is provided with a further opening and a further cutter bit (28), and that the cutter bits (28) are arranged symmetrically with respect to the longitudinal axis of the main body (6).

11. A cutting tool as in one of the preceding Claims, characterized in that the respective opening (8) and the respective cutter bit (7) are arranged at the rear end of the main body (6).

## Revendications

1. Outil tranchant pour une chaîne ou une courroie d'haveuse, composé d'un corps de base (6) comportant des plaquettes tranchantes (7) fixées sur ce corps qui sont formées par un corps tranchant (10) avec un épaulement de fixation, caractérisé en ce que la face du corps de base (6) tournée vers la surface de travail (4) est pourvue d'un orifice (8), que le corps tranchant (10) de la plaquette tranchante (7) fait saillie à travers l'orifice (8) et que l'épaulement de fixation (9) de la plaquette tranchante (7) donne contre, d'une part, le dos de l'orifice (8) en formant une fermeture ajustée exactement et d'autre part contre une partie de maillon de chaîne, une section de courroie ou contre une pièce façonnée (14) qui remplit approximativement une cavité du corps de base (6) et qui est un élément amovible ou fixe de la chaîne ou de la courroie d'haveuse (1).

2. Outil tranchant selon la revendication 1, caractérisé en ce que le corps de base (6) est formé comme un capuchon en alliage d'acier moulé de précision.

3. Outil tranchant selon les revendications 1 et 2, caractérisé en ce que la pièce façonnée (14) est constituée en acier et qu'elle est vissée sur la chaîne ou la courroie d'haveuse (1 ).

4. Outil tranchant selon les revendications 1 et 2, caractérisé en ce que la pièce façonnée (14) est pourvue d'un creux, qu'une plaque d'acier (18) est encastrée dans le creux et que la plaque d'acier (18) donne contre le dos de l'épaulement de fixation (9) de la plaquette tranchante (7).

5. Outil tranchant selon l'une des revendications 1 à 4, caractérisé en ce qu'une fermeture ajustée exactement, qui est réalisée à l'aide d'une partie en saillie et qui agit verticalement par rapport au sens de la marche, est prévue entre la pièce façonnée (14) et le corps de base (6) sur la face qui est la face antérieure de la chaîne ou courroie (1) dans le sens de la marche et qu'un boulon de fermeture (16) ou une douille de fermeture est emboîtée dans la pièce façonnée (14) et dans le corps de base (6) à travers des forures alignées (27).

6. Outil tranchant selon l'une des revendications précédentes, caractérisé en ce que la forme de la périphérie de l'épaulement de fixation (9) de la plaquette tranchante (7) et celle de la surface d'appui du corps de base (6) sont formées comme des polygones réguliers, en particulier comme des carrés ou des hexagones.

7. Outil tranchant selon l'une des revendications précédentes, caractérisé en ce que la face du corps de base (6) qui contient l'orifice a un angle aigu avec le sens de marche de la chaîne ou de la courroie (1) et que la plus grande distance entre cette face et la chaîne ou courroie (1) se trouve sur la face antérieure du corps de base (6).

8. Outil tranchant selon l'une des revendications précédentes, caractérisé en ce qu'une plaque de métal dur (20) ou une broche de métal dur (24) qui sont respectivement tournées vers la surface de travail sont encastrées dans la face antérieure du corps de base (6).

9. Outil tranchant selon la revendication 6, caractérisé en ce que le corps tranchant (10) présente le même nombre de tranchants que l'épaulement de fixation (9) présente de coins et que chaque tranchant présente un angle positif de coupe et un angle de dépouille.

10. Outil tranchant selon l'une des revendications précédentes, caractérisé en ce que le corps de base (6) est pourvu d'un orifice supplémentaire et d'une plaquette tranchante supplémentaire (28) et que les plaquettes tranchantes (28) sont disposées de façon symétrique par rapport à l'axe longitudinal du corps de base (6).

11. Outil tranchant selon l'une des revendications précédentes, caractérisé en ce que l'orifice (8) respectif et la plaquette tranchante (7) respective sont disposés à l'extrémité postérieure du corps de base (6).
